# EUROPÄISCHE PATENTANMELDUNG

(11) **EP 1 834 769 A2**
(43) Veröffentlichungstag der Anmeldung: **19.09.2007**
(21) Anmeldenummer: 07004307.0
(22) Anmeldetag: 02.03.2007
(51) Int. Cl.: B41F 7/02

(54) **Bogendruckmaschine**

(30) Priorität: 18.03.2006 DE 202006004340 U
(71) Anmelder: MAN Roland Druckmaschinen AG, 63075 Offenbach (DE)
(72) Erfinder: Schölzig, Jürgen, Dipl.-Ing., 55126 Mainz (DE)
(74) Vertreter: Stahl, Dietmar

(57) **Zusammenfassung**

Die Erfindung betrifft eine Bogendruckmaschine, mit mehreren Druckwerken und vorzugsweise mindestens einem Lackwerk, wobei jedes Druckwerk (10) einen Gegendruckzylinder (17), einen auf dem Gegendruckzylinder abrollenden Übertragungszylinder (19), einen auf dem Übertragungszylinder abrollenden Formzylinder (20), ein Farbwerk (21) und vorzugsweise ein Feuchtwerk umfasst, und wobei im Fortdruckbetrieb zumindest der Gegendruckzylinder (17), der Übertragungszylinder (19) und das Farbwerk (21) jedes Druckwerks von einem Hauptantrieb der Druckmaschine und der Formzylinder (20) jedes Druckwerks entkoppelt vom Hauptantrieb jedoch synchron zu demselben von einem demselben zugeordneten Direktantrieb oder Hilfsantrieb antreibbar sind. Erfindungemäß ist in mindestens ein Druckwerk (10) eine Bebilderungseinrichtung (26) integriert, mit Hilfe derer im Druckwerk (10) eine Druckform bebilderbar ist.

## Beschreibung

Die Erfindung betrifft eine Bogendruckmaschine nach dem Oberbegriff des Anspruchs 1.

Aus dem Stand der Technik, nämlich aus der EP 0 812 683 A1, ist eine Bogendruckmaschine mit mehreren Druckwerken bekannt, wobei jedes der Druckwerke einen Gegendruckzylinder, einen auf dem Gegendruckzylinder abrollenden Übertragungszylinder bzw. Gummizylinder, einen auf dem Übertragungszylinder abrollenden Formzylinder bzw. Plattenzylinder sowie ein Farbwerk und ein Feuchtwerk umfasst. Bei der dort offenbarten Bogendruckmaschine werden die Gegendruckzylinder, die Übertragungszylinder, die Farbwerke sowie die Feuchtwerke der Druckwerke von einem Hauptantrieb angetrieben. Den Formzylindern der Druckwerke sind hingegen Eigenantriebe bzw. Direktantriebe zugeordnet, welche die Formzylinder entkoppelt vom Hauptantrieb der Druckmaschine eigenmotorisch antreiben. Unter Fortdruckbedingungen der Druckwerke werden die Gegendruckzylinder, die Übertragungszylinder, die Farbwerke sowie die Feuchtwerke der Druckwerke vom Hauptantrieb angetrieben, die Formzylinder der Druckwerke werden hingegen von den jeweiligen Direktantrieben angetrieben, und zwar synchronisiert zum Hauptantrieb. Zum eigenmotorischen Antrieb der Formzylinder ist jedem der Formzylinder neben dem Direktantrieb eine Regeleinrichtung bzw. Steuereinrichtung zugeordnet, die den Formzylinder im Fortdruckbetrieb synchron zum jeweiligen Übertragungszylinder des entsprechenden Druckwerks und damit synchron zum Hauptantrieb der Druckmaschine antreibt.

Hiervon ausgehend liegt der vorliegenden Erfindung das Problem zugrunde eine neuartige Bogendruckmaschine zu schaffen.

Dieses Problem wird durch eine Bogendruckmaschine gemäß Anspruch 1 gelöst. Erfindungsgemäß ist in mindestens ein Druckwerk eine Bebilderungseinrichtung integriert, mit Hilfe derer im Druckwerk eine Druckform bebilderbar ist.

Mit der hier vorliegenden Erfindung wird erstmals vorgeschlagen, in ein Druckwerk einer Bogendruckmaschine, dessen Formzylinder unabhängig vom Hauptantrieb der Bogendruckmaschine antreibbar ist, eine Bebilderungseinrichtung zu integrieren. Hierdurch kann im Druckwerk eine Bebilderung einer Druckform erfolgen.

Vorzugsweise ist mit der in ein Druckwerk integrierten Bebilderungseinrichtung, während andere Druckwerke der Druckmaschine im Fortdruck betrieben werden, im entsprechenden Druckwerk eine Druckformbebilderung durchführbar, wobei hierzu a) an dem noch im Fortdruck betriebenen Druckwerk, an welchem nachfolgend eine Druckformbebilderung durchgeführt werden soll, die Farbauftragwalzen vom Formzylinder abgestellt werden, wohingegen die oder jede Feuchtauftragwalze am Formzylinder angestellt bleibt; b) nach einer vorgegebenen Zeitdauer bzw. Anzahl an Zylinderumdrehungen nach dem Abstellen der Farbauftragwalzen die oder jede Feuchtauftragwalze vom Formzylinder abgestellt wird; c) nach einer weiteren vorgegebenen Zeitdauer bzw. Anzahl an Zylinderumdrehungen nach dem Abstellen der oder jeder Feuchtauftragwalze der Formzylinder des Druckwerks in eine Druckabposition überführt wird; d) anschließend die Druckformbebilderung an dem Formzylinder durchgeführt wird; e) nach ausgeführter Druckformbebilderung die Farbauftragwalzen und die oder jede Feuchtauftragwalze an den Formzylinder zur Voreinfärbung desselben angestellt werden; f) anschließend der Formzylinder des Druckwerks in eine Druckanposition überführt wird.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen schematisierten Ausschnitt aus einer erfindungsgemäßen Bogendruckmaschine.

Fig. 1 zeigt einen Ausschnitt aus einer erfindungsgemäßen Bogendruckmaschine im Bereich eines Druckwerks 10, eines dem Druckwerk 10 in Transportrichtung der Druckbogen gesehen nachgeordneten Lackwerks 11 sowie eines in Transportrichtung der Druckbogen gesehen dem Lackwerk 11 nachgeordneten Auslegers 12, wobei im Bereich des Auslegers 12 die bedruckten Druckbogen mit Hilfe eines Fördersystems 13, dessen Förderrichtung in Fig. 1 durch einen Pfeil 14 visualisiert ist, unter Ausbildung eines Auslegerstapels 15 aus der Bogendruckmaschine ausgeschleust werden.

Zu bedruckende Druckbogen werden mit Hilfe sogenannter Bogenführungszylinder 16 durch die Bogendruckmaschine gefördert bzw. bewegt, wobei die im Bereich der Druckwerke 10 bzw. Lackwerke 11 angeordneten Bogenführungszylinder auch als Gegendruckzylinder 17 bezeichnet werden. Zwischen den Gegendruckzylindern 17 benachbarter Druckwerke 10 bzw. Lackwerke 11 ist mindestens ein weiterer Bogenführungszylinder 16 positioniert, der auch als Transferzylinder 18 bezeichnet wird.

Auf dem Gegendruckzylinder 17 des Druckwerks 10 rollt ein Übertragungszylinder 19 ab, der auch als Gummizylinder bezeichnet wird. Auf dem Übertragungszylinder 19 des Druckwerks 10 rollt ein Formzylinder 20 ab, der auch als Plattenzylinder bezeichnet wird, und mindestens eine Druckform trägt. Mit dem Formzylinder 20 wirkt ein Farbwerk 21 zusammen, über welches Druckfarbe auf die auf dem Formzylinder 20 positionierte Druckform aufgetragen wird. Ausgehend vom Formzylinder 20 wird die Druckfarbe über den Übertragungszylinder 19 auf zu bedruckende Druckbogen übertragen, die durch einen Spalt zwischen dem Übertragungszylinder 19 und dem Gegendruckzylinder 17 hindurch bewegt werden.

Neben dem Farbwerk 21 ist dem Formzylinder 20 des Druckwerks 10 auch ein nicht-dargestelltes Feuchtwerk zugeordnet, um zusätzlich zur Druckfarbe auch ein Feuchtmittel auf die auf dem Formzylinder 20 positionierte Druckform aufzutragen.

Im Bereich des dem Druckwerk 10 nachgeordneten Lackwerks 11 können bedruckte Bedruckbogen mit einem Lackbild veredelt werden, wobei im Bereich des Lackwerks 11 auf dem Gegendruckzylinder 17 ein Formzylinder 22 abrollt, der eine Lackform trägt. Auf die auf dem Formzylinder 22 positionierte Lackform wird Lack mit Hilfe einer Dosiereinrichtung aufgetragen, wobei die Dosiereinrichtung von einer Auftragwalze 23 und einem mit der Auftragwalze 23 zusammenwirkenden Kammerrakel 24 gebildet ist.

Zur Trocknung der im Druckwerk 10 aufgetragenen Druckfarbe sowie des im Lackwerk 11 aufgetragenen Lacks ist im Ausführungsbeispiel der Fig. 2 sowohl dem Druckwerk 10 als auch dem Lackwerk 11 jeweils eine Trocknungseinrichtung 25 zugeordnet, die jeweils im Bereich des entsprechenden Gegendruckzylinders 17 angeordnet ist.

Bei der in Fig. 1 dargestellten Bogendruckmaschine sind im Fortdruckbetrieb die Bogenführungszylinder 16, nämlich sowohl die Gegendruckzylinder 17 als auch die Transferzylinder 18, von einem Hauptantrieb der Bogendruckmaschine antreibbar. Im Fortdruckbetrieb werden von diesem Hauptantrieb weiterhin im Bereich eines Druckwerks 10 der Übertragungszylinder 19, das Farbwerk 21 sowie das nicht-dargestellte Feuchtwerk angetrieben. Der Formzylinder 20 jedes Druckwerks 10 ist hingegen im Fortdruckbetrieb entkoppelt vom Hauptantrieb der Bogendruckmaschine antreibbar, wobei hierzu dem Formzylinder 20 ein Direktantrieb zugeordnet ist. Über den jeweiligen Direktantrieb sind die Formzylinder 20 entkoppelt vom Hauptantrieb, jedoch synchronisiert mit demselben, eigenmotorisch antreibbar. Im Bereich des Lackwerks wird im Fortdruckbetrieb vom Hauptantrieb die Dosiereinrichtung sowie der Formzylinder 22 angetrieben.

Im Sinne der hier vorliegenden Erfindung wird vorgeschlagen, zumindest in ein Druckwerk 10 eine Bebilderungseinrichtung 26 zu integrieren, mit Hilfe derer im Druckwerk 10 eine Druckform bebilderbar ist. Ebenso kann im Sinne der hier vorliegenden Erfindung in ein Lackwerk 11 eine derartige Bebilderungseinrichtung integriert sein, um im Lackwerk 11 eine Lackform zu bebildern. Bei den mit Hilfe der Bebilderungseinrichtung 26 bebilderbaren Druckformen bzw. Lackformen kann es sich sowohl um Platten als auch um Sleeves handeln.

Eine Bebilderungseinrichtung 26 kann in ein Druckwerk 10 bzw. ein Lackwerk 11 fest integriert sein. Andererseits ist es auch möglich, eine Bebilderungseinrichtungen 26 versetzbar auszuführen, sodass dieselben je nach Bedarf in unterschiedliche Druckwerke bzw. Lackwerke einer Bogendruckmaschine integriert werden oder an unterschiedlichen Bogendruckmaschinen zum Einsatz kommen kann.

In den Druckwerken sowie Lackwerken der erfindungsgemäßen Bogendruckmaschine können einmal beschreibbare Druckformen bzw. Lackformen oder auch wiederbeschreibbare Druckformen bzw. Lackformen zum Einsatz kommen. Einmal beschreibbare Druckformen bzw. Lackformen können zum Beispiel in einem Magazin als Platten bereitgehalten werden, um dann z.B. im Sinne eines automatischen Plattenwechsels aus dem Magazin entnommen und auf dem Formzylinder des Druckwerks gespannt zu werden, und um anschließend im Druckwerk die Bebilderung durchzuführen. Vorzugsweise finden jedoch wiederbeschreibbare Druckformen bzw. Lackformen Verwendung, die dann auf dem Formzylinder verbleiben können und mit Hilfe der Bebilderungseinrichtung löschbar bzw. entbilderbar sowie anschließend neu bebilderbar sind.

Zur Bebilderung von Druckformen bzw. Lackformen im Druckwerk bzw. Lackwerk können unterschiedlichste Technologien zum Einsatz kommen, so z.B. ein Bebilderungsverfahren, bei welchem ein Bebilderungsmaterial über ein Thermotransferband auf eine Druckform aufgetragen und anschleißend auf der Druckform mit Hilfe eines Lasers fixiert wird.

Die Bebilderung von Druckformen in einem Druckwerk einer Druckmaschine mit Hilfe einer Bebilderungseinrichtung wird auch mit dem Schlagwort "Computer to Press/Direct Imaging" bezeichnet und ist bislang nur bei Rollendruckmaschinen bekannt. Mit der hier vorliegenden Erfindung wird diese Technik nun erstmals bei Bogendruckmaschinen nutzbar gemacht.

Vorzugsweise ist das oder jedes Druckwerk, in welches eine Bebilderungseinrichtung integriert ist, als sogenanntes Eindruckwerk ausgebildet, welches der Individualisierung von Druckprodukten mit individuellen Eindrucken in ein statisches Druckbild dient.

Bei der erfindungsgemäßen Druckmaschine ist in einem Druckwerk, in welches eine Bebilderungseinrichtung 26 integriert ist, eine Druckformbebilderung durchführbar, während andere Druckwerke bzw. Lackwerke der Druckmaschine in Fortdruck betrieben werden. Zur Durchführung einer solchen Druckformbebilderung in einem Druckwerk wird so vorgegangen, dass zuerst an dem noch im Fortdruck befindlichen Druckwerk, an welchem nachfolgend eine Druckformbebilderung durchgeführt werden soll, die Farbauftragwalzen des Farbwerks 21 vom Formzylinder 20 abgestellt werden, wohingegen die oder jede Feuchtauftragwalze des Feuchtwerks am Formzylinder 20 noch angestellt bleibt. Nach einer vorgegebenen Zeitdauer bzw. Anzahl an Zylinderumdrehungen nach dem Abstellen der Farbauftragwalzen wird auch die oder jede Feuchtauftragwalze vom Formzylinder 20 abgestellt. Nach einer weiteren vorgegebenen Zeitdauer bzw. Anzahl an Zylinderumdrehungen nach dem Abstellen der oder jeder Feuchtauftragwalze wird dann der Formzylinder 20 des Druckwerks 10 in eine Druckabposition überführt, wobei anschließend die Druckformbebilderung am Formzylinder 20 durchgeführt wird. Nach ausgeführter Druckformbebilderung werden die Farbauftragwalzen sowie die oder jede Feuchtauftragwalze an den Formzylinder 20 zur Voreinfärbung angestellt. Anschließend wird der Formzylinder 20 des Druckwerks 10 in eine Druckanposition überführt, sodass derselbe dann wieder in den Druckprozess integriert wird.

### Bezugszeichenliste

- 10: Druckwerk
- 11: Lackwerk
- 12: Ausleger
- 13: Fördersystem
- 14: Förderrichtung
- 15: Auslegerstapel
- 16: Bogenführungszylinder
- 17: Gegendruckzylinder
- 18: Transferzylinder
- 19: Übertragungszylinder/Gummizylinder
- 20: Formzylinder/Plattenzylinder
- 21: Farbwerk
- 22: Formzylinder
- 23: Auftragwalze
- 24: Kammerrakel
- 25: Trocknungseinrichtung
- 26: Bebilderungseinrichtung

## Patentansprüche

1. Bogendruckmaschine, mit mehreren Druckwerken und vorzugsweise mindestens einem Lackwerk, wobei jedes Druckwerk (10) einen Gegendruckzylinder (17), einen auf dem Gegendruckzylinder abrollenden Übertragungszylinder (19), einen auf dem Übertragungszylinder abrollenden Formzylinder (20), ein Farbwerk (21) und vorzugsweise ein Feuchtwerk umfasst, und wobei im Fortdruckbetrieb zumindest der Gegendruckzylinder (17), der Übertragungszylinder (19) und das Farbwerk (21) jedes Druckwerks von einem Hauptantrieb der Druckmaschine und der Formzylinder (20) jedes Druckwerks entkoppelt vom Hauptantrieb jedoch synchron zu demselben von einem demselben zugeordneten Direktantrieb oder Hilfsantrieb antreibbar sind, **dadurch gekennzeichnet, dass** in mindestens ein Druckwerk (10) eine Bebilderungseinrichtung (26) integriert ist, mit Hilfe derer im Druckwerk (10) eine Druckform bebilderbar ist.

2. Bogendruckmaschine nach Anspruch 1, **dadurch gekennzeichnet, dass** mit Hilfe der Bebilderungseinrichtung (26) eine auf dem Formzylinder (20) des jeweiligen Druckwerks angeordnete Druckform löschbar und wiederbebilderbar ist.

3. Bogendruckmaschine nach Anspruch 1 oder 2, **dadurch gekennzeichnet, dass** das oder jedes Druckwerk (10), in welches eine Bebilderungseinrichtung (26) integriert ist, als Eindruckwerk ausgebildet ist, welches der Individualisierung von Druckbogen dient.

4. Bogendruckmaschine nach einem oder mehreren der Ansprüche 1 bis 3, **dadurch gekennzeichnet, dass** in mindestens ein Lackwerk eine Bebilderungseinrichtung integriert ist, mit Hilfe derer im Lackwerk eine Lackform bebilderbar ist.

5. Bogendruckmaschine nach einem oder mehreren der Ansprüche 1 bis 4, **dadurch gekennzeichnet, dass** mit Hilfe einer in ein Druckwerk (10) integrierten Bebilderungseinrichtung (26) an dem Druckwerk eine Druckformbebilderung durchführbar ist, während andere Druckwerke im Fortdruck betrieben werden.

6. Bogendruckmaschine nach Anspruch 5, **dadurch gekennzeichnet, dass** hierzu a) an dem noch im Fortdruck betriebenen Druckwerk (10), an welchem nachfolgend die Druckformbebilderung durchgeführt werden soll, die Farbauftragwalzen vom Formzylinder (20) abgestellt werden, wohingegen die oder jede Feuchtauftragwalze am Formzylinder (20) angestellt bleibt; b) nach einer vorgegebenen Zeitdauer bzw. Anzahl an Zylinderumdrehungen nach dem Abstellen der Farbauftragwalzen auch die oder jede Feuchtauftragwalze vom Formzylinder (20) abgestellt wird; c) nach einer weiteren vorgegebenen Zeitdauer bzw. Anzahl an Zylinderumdrehungen nach dem Abstellen der oder jeder Feuchtauftragwalze der Formzylinder (20) des Druckwerks (10) in eine Druckabposition überführt wird; d) anschließend die Druckformbebilderung an dem Formzylinder (1) durchgeführt wird; e) nach ausgeführter Druckformbebilderung die Farbauftragwalzen und die oder jede Feuchtauftragwalze an den Formzylinder (20) zur Voreinfärbung desselben angestellt werden; f) anschließend der Formzylinder (20) des Druckwerks (10) in eine Druckanposition überführt wird.
